# EUROPÄISCHE PATENTANMELDUNG

(11) **EP 2 090 701 A1**
(43) Veröffentlichungstag der Anmeldung: **19.08.2009**
(21) Anmeldenummer: 09001996.9
(22) Anmeldetag: 13.02.2009
(51) Int. Cl.: E03D 13/00, E03D 11/10, E03D 5/012

(54) **Urinal mit mechanischem Geruchverschluss**

(30) Priorität: 15.02.2008 DE 202008002130 U
(71) Anmelder: Schröder, Ulrich, 33415 Verl (DE); Henkenjohann, Walter, 33415 Verl (DE)
(72) Erfinder: Schröder, Ulrich, 33415 Verl (DE)
(74) Vertreter: Wiebusch, Manfred

(57) **Zusammenfassung**

Urinal mit einer Schale (10), die ein Urinalbecken (12) bildet, das in seinem Boden eine Auslauföffnung (26) aufweist, und mit einem an die Auslauföffnung (26) angeschlossenen mechanischen Geruchverschluß (20), wobei der Geruchverschluß (20) eine durch ein Gegengewicht (42) ausbalancierte Klappe (38: 46) aufweist.

## Beschreibung

Die Erfindung betrifft ein Urinal mit einer Schale, die ein Urinalbecken bildet, das in seinem Boden eine Auslauföffnung aufweist, und mit einem an die Auslauföffnung angeschlossenen mechanischen Geruchverschluß.

Aus CH 694 274 ist ein Urinal dieser Art bekannt, bei dem als Geruchverschluß eine magnetisch betätigter linearbeweglicher Verschlußstopfen vorgesehen ist.

Zur Minimierung des Frischwasserverbrauches werden anstelle von Urinalen mit Wasserspülung zunehmend wasserlose Urinale eingesetzt, bei denen der Geruchverschluß durch eine eine Sperrflüssigkeit gebildet wird, die spezifisch leichter ist als Wasser (EP 1 651 821 Al). Diese wasserlosen Geruchverschlüsse müssen jedoch von Zeit zu Zeit ausgewechselt oder zumindest gewartet werden, beispielsweise durch Austausch der Sperrflüssigkeit, oder Verdunstungsverluste müssen ersetzt werden. Häufig kommt es auch bei der Reinigung des Urinals zu beträchtlichen Verlusten an Sperrflüssigkeit.

Aufgabe der Erfindung ist es deshalb, ein wartungsarmes wasserloses Urinal zu schaffen, das dennoch einen wirksamen Geruchverschluß aufweist.

Diese Aufgabe wird erfindungsgemäß dadurch gelöst, daß der Geruchverschluß eine durch ein Gegengewicht ausbalancierte Klappe ist.

Das Prinzip der sogenannten "Klenk'schen Klappe" ist als solches bereits seit langem bekannt, beispielsweise aus DE 23 23 687 a oder DE 27 01 157 A und besteht darin, daß die Klappe die Form einer in der Schließstellung im wesentlichen waagerecht orientierten Schale hat, die durch ein Gegengewicht so ausbalanciert ist, daß sie sich aufgrund der Schwerkraft öffnet, sobald sich eine geringe Flüssigkeitsmenge in der Schale angesammelt hat. Der Boden der Schale weist dabei ein solches Gefälle auf, daß die Flüssigkeit weiter von der Schwenkachse weg fließt, so daß die Klappe aufgrund des größeren Hebelarms vollständig in die Öffnungsstellung verschwenkt wird, bis schließlich die Flüssigkeit ausläuft und die Klappe wieder in die Schließstellung zurückkehr. Aus EP 1 657 373 A2 ist ein Geruchverschluß mit einer solchen Klappe für Abwasser-Ablaufsysteme bekannt, der einen besonders platzsparenden Aufbau und insbesondere eine niedrige Bauhöhe aufweist. Auch für Toiletten sind solche Klappen als Geruchverschluß bereits bekannt (US 3 949 431).

Die Erfindung beruht auf der Erkenntnis, daß sich eine solche Klappe trotz der im allgemeinen nur geringen Flüssigkeitsmengen, die in einem Urinal anfallen, als wirksamer Geruchverschluß eignet. Die Klappe läßt sich so empfindlich auslegen, daß schon geringste Mengen an Urin ein Öffnen der Klappe bewirken und somit sichergestellt wird, daß praktisch kein Urin oberhalb des Geruchsverschlusses stehenbleibt und somit Geruchsbelästigungen wirksam unterdrückt werden. Dabei erweist sich dieser mechanische Geruchverschluß aufgrund der einfachen Mechanik als äußerst robust und wartungsfreundlich. Gegenüber wasserlosen Urinalen, die mit Sperrflüssigkeit arbeiten, besteht der wesentliche Vorteil darin, daß alle Probleme entfallen, die mit dem Verlust von Sperrflüssigkeit und dem damit verbundenen Überwachungs-und Wartungsaufwand zusammenhängen.

Vorteilhafte Ausgestaltungen und Weiterbildungen der Erfindung ergeben sich aus den Unteransprüchen.

Im folgenden werden Ausführungsbeispiele der Erfindung anhand der Zeichnung näher erläutert.

### Es zeigen:

- Fig. 1: eine Frontansicht des Urinals;
- Fig. 2: eine Seitenansicht des Urinals;
- Fig. 3: das Urinal nach Figuren 1 und 2 in der Draufsicht;
- Fig. 4: einen vertikalen Schnitt durch das an einer Gebäudewand montierte Urinal;
- Fig. 5: einen vergrößerten Schnitt durch einen Geruchverschluß des Urinals;
- Fig. 6: den Geruchverschluß nach Figur 5 in geöffneter Stellung;
- Fig. 7: einen schematischen Schnitt durch einen Geruchverschluß gemäß einem weiteren Ausführungsbeispiel:
- Fig. 8 und 9: schematische Schnitte durch einen Geruchverschluß gemäß noch einem weiteren Ausführungsbeispiel.

Das in Figuren 1 bis 4 gezeigte Urinal weist eine für die Wandmontage ausgebildete Schale 10 auf, die vorzugsweise im Spritzgießverfahren in einem Stück aus Kunststoff hergestellt ist. Die Schale 10 bildet eine senkrechte, konvex gewölbte Wand 12 und ein von der konvexen Vorderseite dieser Wand 12 vorspringendes Urinalbecken 14. Die Wand 12 begrenzt zusammen mit einer Gebäudewand 16 (Figur 4), an der das Urinal 10 befestigt ist, eine annähernd halbzylindrische Kammer 18. die am oberen und unteren Ende so abgeschrägt ist, daß sie sich nach vorn verjüngt, und die einen wasserlosen Geruchverschluß 20 aufnimmt. Die oberen und unteren Öffnungen der Kammer 18 sind durch lösbare Abdeckungen 22. 24 verschlossen.

Wie in Figur 3 zu erkennen ist, sind im Boden des Urinalbeckens 14 mehrere kleine Auslauföffnungen 26 ausgebildet, die mit leichtem Gefälle durch die Wand 12 hindurchgehen und unmittelbar oberhalb des Geruchsverschlusses 20 münden. In Figur 4 ist weiterhin ein in der Gebäudewand 16 verlegtes Abflußrohr 28 zu erkennen, das an den Geruchverschluß 20 angeschlossen ist. Der Geruchverschluß 20 ist im gezeigten Beispiel lösbar in einen waagerecht in der Kammer 18 angeordneten und einstückig mit der Wand 12 verbundenen Zwischenboden 30 eingehängt. An den Zwischenboden 30 ist in einem Stück ein Topf 30a angeformt, der den Geruchverschluß 20 aufnimmt. Vom Zwischenboden 30 ragt eine Rückwand 31 auf, die höher reicht als der "Schnabel" des Urinalbeckens 14 und die mit dem Zwischenboden 30 der gewölbten Wand 12 eine geschlossene Wanne bildet. Falls das Abflußrohr 28 verstopft ist, fließt somit der Urin nicht in der Kammer 18 an der Gebäudewand 16 herunter, sondern er läuft nach vorn aus dem Urinalbecken über Insoweit entspricht die Konstruktion des Urinalbeckens dem Stand der Technik nach EP 1 651 821 A1.

Der Aufbau des Geruchverschlusses 20 ist in Fig. 5 näher dargestellt. Eine zu einer Ablauföffnung 32 hin abfallende Wand 34 ist von einer umlaufenden Dichtung 36 umgeben und ist so in den Topf 30a eingesetzt, daß die Dichtung 36 an der Wand dieses Topfes abdichtet und die Wand 34 den Topf nach oben abschließt. Die Ablauföffnung 32 ist in dem in Fig. 5 gezeigten Zustand von einer schalenförmigen Klappe 38 dicht verschlossen, die um eine Achse 40 schwenkbar ist und durch ein Gegengewicht 42 so ausbalanciert ist, daß sie mit geringer Schließkraft in der geschlossenen Stellung gehalten wird.

Wenn Urin über die Wand 34 auf die Klappe 38 geleitet wird und sich in deren Schale sammelt, so reichen schon geringe Mengen aus, das Gleichgewicht so zu verschieben, daß sich die Klappe 38 aufgrund der Schwerkraft absenkt. Die Flüssigkeit auf dem Boden der Klappe verlagert sich deshalb weiter zu der Seite der Klappe, die weiter von der Achse 40 entfernt ist, wodurch das Öffnuugsdrehmoment verstärkt wird und die Klappe weiter öffnet.

Schließlich wird so der in Fig. 6 gezeigte Zustand erreicht, in dem die Klappe vollständig geöffnet ist, so daß der Urin vollständig ausfließen kann, während das Gegengewicht 42 in einem Aufnahmeraum 44 an der Unterseite der Wand 34 aufgenommen wird. Sobald der Urin abgelaufen ist, bewirkt das Gegengewicht 42 ein selbsttätiges Schließen der Klappe, so daß wieder ein wirksamer Geruchverschluß hergestellt wird.

Fig. 7 zeigt ein modifiziertes Ausführungsbeispiel, bei dem anstelle der schalenförmigen Klappe 38 eine plattenförmige Klappe 46 vorgesehen ist, die an einem schräg abgeschnittenen Ende eines Ablaufstutzens 48 abdichtet. Diese flache, plattenförmige Gestaltung der Klappe ist bei Urinalen besonders vorteilhaft, da bei dieser Anordnung schon wenige Tropfen Flüssigkeit genügen, ein Öffnen der Klappe zu bewirken. Aufgrund der Neigung der Klappe sammelt sich die Flüssigkeit an der tiefsten Stelle der Umfangswand des Ablaufstutzens 48, so daß die Flüssigkeit über einen maximal langen Hebelarm auf die Klappe wirkt. Sobald sich zwischen der Klappe und dem Rand des Ablaufstutzens 48, der auch als Dichtung ausgebildet sein kann, ein Spalt öffnet, kann die Flüssigkeit herabtropfen, wonach die Klappe selbsttätig wieder schließt. Wahlweise können die Klappe und/oder der untere Randbereich des Ablaufstutzens aus einem wasserabstoßenden Material bestehen.

Im gezeigten Beispiel greift an der Klappe 46 zusätzlich eine Feder 50 an, die hier in Öffnungsrichtung der Klappe wirkt, wahlweise jedoch auch in Schließrichtung der Klappe wirken könnte. In jedem Fall ist die Klappe durch das Gegengewicht 42 so ausbalanciert, daß die Resultierende aller auf die Klappe wirkenden Kräfte ein Schließmoment bewirkt, das sich schon durch geringste Flüssigkeitsmengen überwinden läßt.

Die Feder 50 ist in diesem Beispiel zugleich Teil eines elektrisch betätigten Zwangsöffnungsmechanismus, zu dem außerdem ein Anker 52 und eine Magnetspule 54 gehören. Die Ausführungsform ist insbesondere für Urinale vorgesehen, bei denen eine Wasserspülung vorgesehen ist, die jedoch auf sehr geringen Wasserverbrauch ausgelegt sein kann. Beispielsweise kann die Wasserspülung so gesteuert sein, daß in gewissen Intervallen eine kleine Wassermenge in das Urinalbecken eingeleitet wird und durch den Ablaufstutzen 48 abfließt, um eventuell noch vorhandene Reste von Urin zu entfernen. Die Magnetspule 54 wird dann für eine gewisse Zeit erregt, so daß der Anker 52 die Klappe 46 mit Hilfe der Feder 50 in die Öffnungsstellung zieht und das Wasser frei ablaufen kann. Wenn die Spule wieder entregt wird, schwenkt die Klappe 46 aufgrund der Wirkung des Gegengewichts 42 in die Schließstellung zurück. In dieser Schließstellung kann die Feder 50 entweder entspannt oder leicht auf Zugspannung beansprucht sein. Wenn Urin in das Ablaufbecken 48 gelangt oder Wasser von den Wänden des Urinalbecken nachläuft und sich auf der Klappe 46 sammelt, so kann sich die Klappe aufgrund des Gewichts der Flüssigkeit selbsttätig öffnen, auch wenn die Magnetspule 54 nicht erregt ist.

In einer anderen Ausführungsform kann die Magnetspule 54 durch einen Näherungssensor aktiviert sein, der feststellt, ob sich eine Person vor dem Urinal befindet, wie es bei Urinalen mit Wasserspülung allgemein üblich ist. Wenn der Sensor feststellt, daß die Person das Urinal verlassen hat, wird für eine kurze Zeitspanne die Spülung aktiviert und gleichzeitig die Klappe 46 mit Hilfe des Zwangsöffnungsmechanismus offengehalten. Nach Ablauf einer gewissen Zeit, wenn das Spülwasser vollständig abgelaufen ist, wird die Klappe dann durch Entregen der Magnetspule 54 wieder geschlossen.

In Fig. 8 und 9 ist schematisch eine weitere Ausführungsform der Klappe 46 gezeigt. Die Klappe hat hier wieder die Form einer flachen Platte, doch liegt der Drehpunkt 40 hier innerhalb des Ablaufstutzens 48, und das Gegengewicht 42 wird durch einen verdickten Teil der Klappe 46 gebildet und liegt ebenfalls innerhalb des Ablaufstutzens.

Im unteren Rand des Ablaufstutzens 48 ist hier eine leicht verrundete Schulter 56 gebildet, die es erlaubt, die Achse 40 im Ablaufstutzen 48 zu lagern. Die Klappe 46 hat nur auf ungefähr einer Hälfte ihres Umfangs einen Durchmesser, der größer ist als der Innendurchmesser des Ablaufstutzens 48, während sie auf der anderen Hälfte ihres Umfangs, links in Fig, 8, so gestaltet ist, daß sie sich mit ihrem Rand dichtend an die Innenwand des Ablaufstutzens anlegt. Der Übergang zwischen den beiden Umfangsbereichen hat die Form einer Stufe 58 (Fig. 9), die sich beim Öffnen der Klappe reibungsfrei oder zumindest reibungsarm an der Schulter 56 entlang bewegt.

## Patentansprüche

1. Urinal mit einer Schale (10), die ein Urinalbecken (12) bildet, das in seinem Boden eine Auslauföffnung (26) aufweist, und mit einem an die Auslauföffnung (26) angeschlossenen mechanischen Geruchverschluß (20), **dadurch gekennzeichnet, daß** der Geruchverschluß (20) eine durch ein Gegengewicht (42) ausbalancierte Klappe (38; 46) aufweist.

2. Urinal nach Anspruch 1, **dadurch gekennzeichnet, daß** die Klappe (38) schalenförmig ausgebildet ist.

3. Urinal nach Anspruch 1, **dadurch gekennzeichnet, daß** die Klappe (46) die Form einer flachen Platte hat.

4. Urinal nach Anspruch 3, **dadurch gekennzeichnet, daß** die Klappe (46) um eine waagerechte Achse (40) schwenkbar an einem schräg abgeschnittenen unteren Ende eines Ablaufstutzens (48) angeordnet ist, und daß sich die Achse (40) und das Gegengewicht (42) am höheren Ende der Klappe befinden.

5. Urinal nach einem der vorstehenden Ansprüche, **dadurch gekennzeichnet, daß** die Klappe (46) schwenkbar in einem Ablaufstutzen (48) gelagert ist und das Gegengewicht (42) sich im Inneren des Ablaufstutzens (48) befindet.

6. Urinal nach einem der vorstehenden Ansprüche, **dadurch gekennzeichnet, daß** an der Klappe (46) eine Feder (50) angreift.

7. Urinal nach einem der vorstehenden Ansprüche, **dadurch gekennzeichnet, daß** an der Klappe (46) ein elektrisch betätigter Zwangsöffnungsmechanismus (50, 52, 54) angreift.

8. Urinal nach einem der vorstehenden Ansprüche, **dadurch gekennzeichnet, daß** der Geruchverschluß (20) in horizontaler Richtung gegenüber dem Urinalbecken (12) versetzt ist und die Auslauföffnung (26) schräg durch eine Wand des Urinalbeckens (12) verläuft.

9. Urinal mit einer Schale 10), die ein Urinalbecken (12) bildet, das in seinem Boden eine Auslauföffnung (26) aufweist, und mit einem an die Auslauföffnung (26) angeschlossenen mechanischen Geruchsverschluß (20), **dadurch gekennzeichnet, daß** der Geruchverschluß (20) eine schwenkbar Klappe (46) aufweist, die durch einen elektromechanischen Zwangsöffnungsmechanismus (50, 52, 54) betätigbar ist.
